# EUROPÄISCHE PATENTSCHRIFT

(11) **EP 1 183 440 B1**
(45) Veröffentlichungstag und Bekanntmachung des Hinweises auf die Patenterteilung: **11.08.2004**
(21) Anmeldenummer: 00940006.0
(22) Anmeldetag: 06.06.2000
(51) Int. Cl.: E21D 9/10

(54) **GESTEINSKOPF FÜR DEN ANBAU AN BAGGERARMEN**
STONE HEAD TO BE MOUNTED ON EXCAVATOR ARMS
TETE D'EXCAVATION DE ROCHES POUR MONTAGE SUR BRAS D'EXCAVATEUR

(30) Priorität: 08.06.1999 AT 101699
(43) Veröffentlichungstag der Anmeldung: 06.03.2002
(73) Patentinhaber: VOEST-ALPINE Bergtechnik Gesellschaft m.b.H, 8740 Zeltweg (AT)
(72) Erfinder: KOGLER, Peter, A-8720 Knittelfeld (AT); HAMMERLINDL, Ernst, A-8713 St. Stefan (AT)
(74) Vertreter: Haffner, Thomas M., Dr.
(86) Internationale Anmeldenummer: PCT/AT2000/000159
(87) Internationale Veröffentlichungsnummer: WO 2000/075488

(56) Entgegenhaltungen:
- DE-A- 3 712 483
- DE-A- 3 734 350
- DE-A- 3 820 264
- DE-C- 19 645 650
- US-A- 4 162 104

## Beschreibung

Die Erfindung bezieht sich auf einen Gesteinskopf für den Anbau an Arbeitsgeräte-Trägerarmen, wie z.B. Baggerarmen, mit einem im Tragarm angeordneten Antriebsmotor für den Antrieb von austauschbaren Frästrommeln oder -scheiben bzw. Schrämköpfen und einem zwischen dem Antriebsmotor und einer Abtriebswelle für die Schrämköpfe angeordneten Getriebe, wobei das Getriebe eine Kegelradstufe mit einem Kegelritzel mit zur Achse des Baggerarmes im wesentlichen paralleler oder koaxialer Achse und einem Kegelrad umfasst und Schmiermittel aus einem Schmiermittelsumpf in beliebiger Orientierung der Gesteinschrämköpfe dem Getriebe zugeführt ist.

Ein Gesteinsfräskopf der eingangs genannten Art ist beispielsweise der US 4,162,104 zu entnehmen.

Ein weiterer Gesteinsfräskopf ist der EP 841 467 A1 zu entnehmen. Bei dieser bekannten Ausbildung sind seitlich an den Tragarm wahlweise ein Hydraulikmotor oder ein Elektromotor anflanschbar, wobei der Antrieb zu den Abtriebswellen für die Schrämköpfe über ein Zwischenrad in Form eines Stirnrades erfolgt. Um bei einem derartigen Antrieb verschieden große Schrämköpfe wahlweise anbauen zu können, muß das mittlere Antriebsstirnrad bzw. Zwischenrad entsprechend groß dimensioniert sein, damit zwischen dem freien Ende des Baggerarmes und dem Schrämkopf hinreichend Platz verbleibt. Da Schrämköpfe unterschiedlicher Größe verschiedene An- bzw. Abtriebsmomente erfordert, muß dieses Zwischenstirnrad nicht nur einen entsprechend großen Durchmesser aufweisen, um den Anbau größerer Schrämköpfe zu ermöglichen, sondern auch eine Mindestbreite aufweisen, um die An- bzw. Abtriebsmomente übertragen zu können. Das Zwischenstirnrad muß somit auf die maximal zu übertragenden Momente in der Zahnbreite dimensioniert sein, wobei das Zwischenrad prinzipiell keinen Einfluß auf die Getriebeübersetzung nimmt. Die verstärkte Dimensionierung ist insbesondere mit Rücksicht auf die doppelte Zahnbelastung erforderlich. Baggeranbausätze werden abweichend von den Gegebenheiten, wie sie beispielsweise bei Schrämmaschinen vorliegen, über einen relativ großen vertikalen Schwenkwinkelbereich von etwa 180° verwendet und ein derartiger Schwenkwinkel erfordert nun, daß in jeder Position eine sichere Schmierung vorhanden ist. Da die Schmierung derartiger Getriebe üblicherweise als Sumpfschmierung und nicht als Pumpenschmierung ausgelegt ist, muß ein relativ großes Schmiermittelvolumen zur Verfügung gestellt werden, wobei darüberhinaus in dem Bereich des zwischenstirnrades, welcher von einem schmalen Gehäuse umfaßt ist, die Gefahr besteht, daß nicht genügend Spritzöl an die entsprechenden Schmierungsstellen der Lager und der Zahnräder gelangt. Dies gilt insbesondere für Zwischenräder mit großem Durchmesser, wie dies für die Verwendung größerer Schrämköpfe erforderlich ist. Aufgrund der erforderlichen großen Abstände zwischen der Motorantriebswelle und der Abtriebswelle müssen entsprechend große Zwischenräder gewählt werden, die aufgrund der hohen Belastung auch entsprechend groß dimensionierte Lager benötigen.

Der US-A 5 478 139 ist eine weitere Ausgestaltung eines Baggeranbausatzes zu entnehmen, wobei insbesondere der relativ große Schwenkwinkel, der mit derartigen Anbausätzen bestrichen werden soll, gezeigt ist. Bei dieser Ausbildung erfolgt der Antrieb von Schrämköpfen über einen Kettentrieb, an welchem zwei Hydraulikmotoren angekoppelt sind. Auch hier ist wiederum ein relativ großes Volumen mit Schmiermittel zu versorgen, sodaß eine einwandfreie Schmierung durch Sprühung in beliebigen Stellungen des Auslegerarmes nicht ohne weiteres gewährleistet ist. Die in der US-A 5 478 139 beschriebene Ausgestaltung des Baggeranbausatzes erlaubt auch nicht den Ersatz von Schrämköpfen durch entsprechend größere Schrämköpfe, wenn der Antrieb nicht überlastet werden soll.

Die Erfindung zielt nun darauf ab, einen Gesteinskopf zu schaffen, welcher auch bei Verwendung von Schrämköpfen mit unterschiedlichen Durchmessern eine sichere Schmierung in beliebiger Orientierung erlaubt und gleichzeitig mit schlanken und schmalbauenden Auslegerarmen Verwendung finden kann. Die Erfindung zielt weiters darauf ab, bei einem derartigen Gesteinskopf bei entsprechend schmaler Bauweise und hoher Betriebssicherheit der Schmierung die erforderlichen Momente für unterschiedliche Durchmesser von Schrämköpfen sicher an die Abtriebswellen für die Schrämköpfe zur Verfügung zu stellen, wobei bei einem Umbau für größere oder kleinere Schrämköpfe eine möglichst große Zahl von Bauteilen unverändert weiterverwendet werden kann und daher nur ein geringer Anteil von Bauteilen ausgetauscht werden muß. Zur Lösung dieser Aufgabe besteht die erfindungsgemäße Ausbildung im wesentlichen darin, daß wahlweise Schrämköpfe mit unterschiedlichen Durchmessern anbaubar sind, daß das Kegelrad koaxial zur Antriebsachse der Schrämköpfe angeordnet ist und daß wahlweise zwischen Antriebsmotor und Kegelritzel oder zwischen Kegelrad und Abtriebswelle für die Schrämköpfe ein Reduktionsgetriebe angeordnet ist. Dadurch, daß, wie an sich bekannt, der Antrieb im Tragarm angeordnet ist und über eine Kegelradstufe mit den Abtriebswellen für die Schrämköpfe verbunden ist, wird die Voraussetzung geschaffen, eine entsprechend platzsparende Konstruktion zu wählen, bei welcher das Kegelritzel mit zur Achse des Baggerarmes im wesentlichen paralleler oder koaxialer Achse angeordnet ist und somit nur geringe Breite erfordert und dennoch den erforderlichen Abstand zwischen Motor und Abtriebswelle für die Schrämköpfe gewährleistet, welcher für den Einsatz größerer Schrämköpfe erforderlich ist. Dadurch, daß bei einer derartigen Anordnung wahlweise zwischen Antriebsmotor und Kegelritzel oder zwischen Kegelrad und Abtriebswelle für die Schrämköpfe ein Reduktionsgetriebe angeordnet ist, kann die Kegelradstufe für unterschiedliche Baugrößen der Schrämarme im wesentlichen unverändert übernommen werden, wobei durch die entsprechende Wahl der Anordnung des Reduktionsgetriebes das Kegelritzel und das Kegelrad in beiden Fällen bei unveränderter Dimensionierung in der Lage sind der Abtriebswelle das erforderliche Abtriebsmoment zur Verfügung zu stellen. Das Kerngehäuse mit der Kegelradstufe kann hiebei unverändert weiterverwendet werden und es bleiben daher die Anschlußbedingungen an den Ausleger des Baggers für unterschiedliche Schrämköpfe im wesentlichen gleich. Insgesamt kann bei einer derartigen Ausbildung der Raum, welcher durch die Sumpfschmierung bzw. durch Sprüh- oder Spritzöl geschmiert werden muß, wesentlich verkleinert und eine sichere Schmierung aller kritischen Stellen sichergestellt werden, wobei gleichzeitig ein besonders klein- und schmalbauender Auslegerarm zum Einsatz gelangen kann.

Mit Vorteil ist die erfindungsgemäße Ausbildung hiebei so getroffen, daß das Reduktionsgetriebe als Planetengetriebe bzw. Umlaufrädergetriebe ausgebildet ist. Ein derartiges Planetengetriebe, Umlaufrädergetriebe bzw. Stirnradgetriebe läßt sich in besonders platzsparender Weise jeweils an der erforderlichen Stelle zwischenschalten, wobei ein derartiges Planetengetriebe im Falle der Anordnung zwischen Kegelrad und Abtriebswelle für die Schrämköpfe in das Gehäuse für die Kegelradstufe integriert werden kann und daher gleichfalls sicher geschmiert werden kann.

Mit Vorteil ist die Erfindung hiebei so getroffen, daß das Reduktionsgetriebe bei Schrämköpfen mit kleinerem Durchmesser zwischen Motor und Kegelritzel und bei Schrämköpfen mit größerem Durchmesser zwischen Kegelrad und Abtriebswelle für die Schrämköpfe angeordnet ist. Auf diese Weise wird sichergestellt, daß die Antriebsmomente für Schrämköpfe mit größerem Durchmesser bei gleicher Dimensionierung von Kegelritzel und Kegelrad sicher zur Verfügung gestellt werden, da in diesem Falle das Kegelritzel mit entsprechend höherer Geschwindigkeit rotiert und die Drehzahl erst nach dem Kegelrad durch das Reduktionsgetriebe reduziert wird. Es kann somit mit kleinbauenden Kegelritzeln und Kegelrädern das Auslangen gefunden werden, wobei umgekehrt dann, wenn kleinere Schrämköpfe zum Einsatz gelangen, die Rotationsgeschwindigkeit des Kegelritzels bereits geringer gewählt werden kann, da ja in diesem Falle nur geringere Momente übertragen werden müssen.

In besonders platzsparender und konstruktiv einfacher Weise ist die Ausbildung so getroffen, daß die Motorwelle des Hydraulikmotors achsparallel oder koaxial zur Achse des Kegelritzels angeordnet ist, wobei mit Vorteil ein im Trägerarm angeordnetes Planetengetriebe koaxiale Antriebs- und Abtriebswellen aufweist. Die Ausgestaltung des Planetengetriebes für Schrämköpfe größerer Durchmesser kann hiebei in einfacher Weise so getroffen sein, daß ein dem Kegelrad nachgeschaltetes Planetengetriebe einen mit der Abtriebswelle für die Schrämköpfe drehfest verbundenenen Planetenradträger aufweist und daß das Kegelrad drehfest mit einem als Hülse oder Buchse ausgebildeten Sonnenrad für die Planetenräder gekuppelt ist, wobei Kegelrad, Sonnenrad und die Achse der Abtriebswelle koaxial angeordnet sind, wobei eine derartige Ausbildung die sichere Schmierung des Planetengetriebes im Inneren des Gehäuses für die Kegelradstufe gewährleistet.

Das Kegelritzel selbst kann bei der erfindungsgemäßen Ausbildung in jedem Falle durch Spritzöl, welches aus der Verzahnung der Kegelradstufe ausgetrieben wird, ausreichend geschmiert werden, wobei mit Vorteil eine vollständige Abdichtung zum Auslegerarm hin erfolgt. Zu diesem Zweck ist mit Vorteil die Ausbildung so getroffen, daß das Kegelritzel an der dem Motor zugewandten Seite dichtend im Tragarm gelagert ist. Das dem Kegelrad zugewandte Ritzel kann nahe des Zahneingriffes neuerdings gelagert werden, wobei in diesem Bereich durch Spritzöl wiederum eine hinreichende Schmierung der Lagerung gewährleistet ist. Mit Vorteil ist das dem Motor zugewandte Lager des Kegelritzel mit einer Fettschmierung oder Trockenschmierung ausgestattet und das dem Motor abgewandte Lager durch Sprühöl aus dem die Kegelradstufe enthaltenden Gehäuse geschmiert, sodaß insgesamt mit einem geringen Schmiermittelvolumen im Bereich der Kegelradstufe bei beliebiger Orientierung des Baggerarmes eine sichere Schmierung gewährleistet ist. Aufgrund der unveränderten Anschlußbedingungen, wie sie durch das am stirnseitigen Ende des Baggerarmes angeordnete Kegelritzel geboten werden, kann ein Umbau und ein Anbau in einfacher Weise erfolgen, wobei, wie bereits erwähnt, bei einem derartigen Umbau das Kegelritzel ebenso wie das nachfolgende Kegelrad der Kegelradstufe unverändert beibehalten werden können und lediglich im Falle größerer Köpfe die entsprechende drehfeste Verbindung mit einem Sonnenrad für das im Gehäuse angeordnete Reduktionsgetriebe hergestellt werden muß.

Die Verwendung eines Planetengetriebes im Bereich der Abtriebswelle erlaubt es in besonders vorteilhafter Weise eine entsprechend sichere Lagerung der Abtriebswelle vorzusehen, wobei mit Vorteil die Ausbildung so getroffen ist, daß die Abtriebswelle für die Schrämköpfe in den Seitenwänden des Gehäuses gelagert ist.

Die Erfindung wird nachfolgend anhand von in der Zeichnung schematisch dargestellten Ausführungsbeispielen näher erläutert. In dieser zeigen Fig. 1 eine Seitenansicht auf den Gesteinskopf, Fig. 2 eine Ansicht in Richtung des Pfeiles II-II schematisch teilweise im Schnitt durch eine erste Ausbildungsform der Schrämköpfe und Fig. 3 einen analogen Schnitt, wie Fig. 2, bei Verwendung entsprechend größerer Schrämköpfe.

In Fig. 1 ist das Ende des Baggerarmes mit 1 bezeichnet. Der Schrämkopf ist schematisch durch die Kontur 2 angedeutet, wobei mit 3 schematisch die Lagerdeckel angedeutet sind. Der Gesteinskopf samt der Anschlußeinheit wird über Lageraugen 4 mit dem Baggerarm verbunden.

Bei der Darstellung nach Fig. 2 ist nun eine erste Ausbildung des Getriebes ersichtlich, wobei mit 5 der Hydraulikmotor schematisch angedeutet ist. An dem Hydraulikmotor ist ein Reduktionsgetriebe in Form eines Planetengetriebes 6 angeflanscht, dessen Abtriebswelle 7 mit einem Kegelritzel 8 in Eingriff steht. Das Kegelritzel 8 ist im stirnseitigen Ende 9 des Auslegerarmes bzw. Baggerarmes gelagert, wobei das dem Motor zugewandte innere Lager 10 als fettgeschmiertes Lager ausgebildet ist, welches über Dichtungen 11 gegenüber dem Lagergehäuse 12 der Kegelradstufe abgedichtet ist. Die dem Lagergehäuse 12 der Kegelradstufe benachbarte Lagerung 13 wird selbst wiederum aus dem im Lagergehäuse 12 aufgenommenen Schmiermittelssumpf geschmiert und muß nicht dichtend ausgebildet sein. Das Kegelritzel 8 kämmt mit einem Kegelrad 14, welches bei der Ausbildung nach Fig. 2 drehfest mit der Abtriebswelle 15 für die Schrämköpfe 2 verbunden ist. Die Lagerung der Abtriebswelle 15 erfolgt außerhalb der Kegelradstufe und ist schematisch mit 16 und 17 angedeutet.

In Fig. 2 ist mit 2' der Umriß entsprechend größerer Schrämköpfe dargestellt, für welche dann der Antrieb und die Lagerung in Übereinstimmung mit Fig. 3 modifiziert werden. Die Rotationsachse des Hydraulikmotors 5 ist schematisch mit 18 angedeutet und ist koaxial zur Abtriebswelle 7 des Planetengetriebes 6 und zur Achse des Kegelritzels 8.

Bei der Ausbildung nach Fig. 3 ist nun der Hydraulikmotor 5 direkt über das Antriebsstirnrad 19 mit dem Kegelritzel 8 verbunden, wobei die Lagerung des Kegelritzels 8 wiederum unverändert gegenüber der Ausgestaltung bei Verwendung kleinerer Schrämköpfe erfolgt. Die Schrämkopfkontur des entsprechend größeren Schrämkopfes ist wiederum mit 2' angedeutet, wobei nunmehr das Kegelrad 14 nicht mehr drehfest mit der Abtriebswelle 15 für die Schrämköpfe verbunden ist, sondern vielmehr drehfest über eine Verzahnung mit einem hülsenförmigen Sonnenrad 20 kämmt. Der Planetenträger 21 ist drehfest mit der Abtriebswelle 15 für die Schrämköpfe verbunden und die Planetenräder 22 stehen mit dem Sonnenrad 20 im Eingriff. Auf diese Weise wird ein Reduktionsgetriebe ausgebildet und das mit entsprechend größerer Rotationsgeschwindigkeit rotierende Kegelritzel 8, welches das Kegelrad 14 in der Kegelradstufe gleichfalls mit höherer Geschwindigkeit antreibt, wird durch das Reduktionsgetriebe auf die für den Schrämkopf 2' erforderliche Drehzahl reduziert. Die Lagerung 16 erfolgt wiederum in den Seitenwänden der Kegelradstufe, welche vom Kegelritzel 8 und von Kegelrad 14 gebildet ist, wobei auch in diesem Falle nur ein relativ geringes Volumen des Gehäuses 12 für die Kegelradstufe mit Schmiermittel gefüllt werden muß, um eine sichere Schmierung aller Bauteile und insbesondere auch des von einem Planetengetriebe gebildeten Untersetzungsgetriebes zu gewährleisten. Es wird somit ein großer Lagerabstand und damit eine hohe Stabilität erzielt.

Beim Umbau von einem kleinen Schrämkopf 2 auf einen großen Schrämkopf 2' kann somit das Kegelritzel 8 und das Kegelrad 14 unverändert zum Einsatz gelangen, sodaß die jeweils auszutauschenden Teile auf ein Minimum reduziert werden und gleichzeitig bei entsprechend schmaler Bauweise und damit bei entsprechend geringem freien Abstand zwischen den beiden Schrämköpfen 2 bzw. 2' das erforderliche Antriebsmoment sicher zur Verfügung gestellt wird.

## Patentansprüche

1. Gesteinskopf für den Anbau an Arbeitsgeräte-Trägerarmen, wie z.B. Baggerarmen (1), mit einem im Tragarm angeordneten Antriebsmotor (5) für den Antrieb von austauschbaren Frästrommeln oder -scheiben bzw. Schrämköpfen (2) und einem zwischen dem Antriebsmotor (5) und einer Abtriebswelle (15) für die Schrämköpfe angeordneten Getriebe, wobei das Getriebe eine Kegelradstufe mit einem Kegelritzel (8) mit zur Achse des Baggerarmes (1) im wesentlichen paralleler oder koaxialer Achse (18) und einem Kegelrad (14) umfasst und Schmiermittel aus einem Schmiermittelsumpf in beliebiger Orientierung der Gesteinschrämköpfe dem Getriebe zugeführt ist, **dadurch gekennzeichnet, daß** wahlweise Schrämköpfe (2,2') mit unterschiedlichen Durchmessern anbaubar sind, daß das Kegelrad (14) koaxial zur Antriebsachse der Schrämköpfe (2) angeordnet ist und daß wahlweise zwischen Antriebsmotor (5) und Kegelritzel (8) oder zwischen Kegelrad (14) und Abtriebswelle (15) für die Schrämköpfe (2) ein Reduktionsgetriebe angeordnet ist.

2. Gesteinskopf nach Anspruch 1, **dadurch gekennzeichnet, daß** das Reduktionsgetriebe als Planetengetriebe, Umlaufrädergetriebe bzw. Stirnradgetriebe ausgebildet ist.

3. Gesteinskopf nach Anspruch 1 oder 2, **dadurch gekennzeichnet, daß** das Reduktionsgetriebe bei Schrämköpfen (2) mit kleinerem Durchmesser zwischen Antriebsmotor (5) und Kegelritzel (8) und bei Schrämköpfen (2') mit größerem Durchmesser zwischen Kegelrad (14) und Abtriebswelle (15) für die Schrämköpfe (2) angeordnet ist.

4. Gesteinskopf nach einem der Ansprüche 1, 2 oder 3, **dadurch gekennzeichnet, daß** die Motorwelle (19) des Antriebsmotors (5) achsparallel oder koaxial zur Achse (18) des Kegelritzels (8) angeordnet ist.

5. Gesteinskopf nach einem der Ansprüche 2 bis 4, **dadurch gekennzeichnet, daß** ein im Tragarm (1) angeordnetes Planetengetriebe (6) koaxiale Antriebs- und Abtriebswellen (7) aufweist.

6. Gesteinskopf nach einem der Ansrüche 2 bis 5, **dadurch gekennzeichnet, daß** ein dem Kegelrad (14) nachgeschaltetes Planetengetriebe einen mit der Abtriebswelle (15) für die Schrämköpfe (2) drehfest verbundenenen Planetenradträger (21) aufweist und daß das Kegelrad (14) drehfest mit einem als Hülse oder Buchse ausgebildeten Sonnenrad (20) für die Planetenräder gekuppelt ist, wobei Kegelrad (14), Sonnenrad (20) und die Achse der Abtriebswelle (15) koaxial angeordnet sind.

7. Gesteinskopf nach einem der Ansprüche 1 bis 6, **dadurch gekennzeichnet, daß** das Kegelritzel (8) an der dem Antriebsmotor (5) zugewandten Seite dichtend im Tragarm (1) gelagert ist.

8. Gesteinskopf nach Anspruch 7, **dadurch gekennzeichnet, daß** das dem Antriebsmotor (5) zugewandte Lager (10) des Kegelritzels (8) mit einer Fettschmierung oder Trockenschmierung ausgestattet ist und daß das dem Antriebsmotor (5) abgewandte Lager (13) durch Sprühöl aus dem die Kegelradstufe enthaltenden Gehäuse (12) geschmiert ist.

9. Gesteinskopf nach einem der Ansprüche 1 bis 8, **dadurch gekennzeichnet, daß** die Abtriebswelle (15) für die Schrämköpfe (2) in den Seitenwänden des die Kegelradstufe enthaltenden Gehäuses (12) gelagert ist.

## Claims

1. A stone head to be mounted on working-tool carrier arms such as, e.g., excavator arms (1), including a drive motor (5) arranged within the carrier arm to drive exchangeable milling drums or discs or cutting heads (2), and a transmission arranged between the drive motor (5) and an output shaft (15) for the cutting heads, wherein the transmission comprises a bevel gearing including a bevel pinion (8) having an axis (18) extending substantially parallel or coaxial with the axis of the excavator arm (1) and a bevel-gear wheel (14) and lubricant is supplied to the transmission from a lubricant sump in any desired orientation of the stone cutting heads, **characterized in that** cutting heads (2, 2') having different diameters are alternatively attachable in a manner that the bevel-gear wheel (14) is arranged coaxial with the input axis of the cutting heads (2), and that a reduction gear is alternatively arranged between the drive motor (5) and the bevel pinion (8) or between the bevel-gear wheel (14) and the output shaft (15) for the cutting heads (2).

2. A stone head according to claim 1, **characterized in that** the reduction gear is designed as a planetary gear, epicyclic gear or cylindrical gear.

3. A stone head according to claim 1 or 2, **characterized in that** the reduction gear is arranged between the drive motor (5) and the bevel pinion (8) with cutting heads (2) having smaller diameters, and between the bevel-gear wheel (14) and the output shaft (15) for the cutting heads (2) with cutting heads (2') having larger diameters.

4. A stone head according to any one of claims 1, 2 or 3, **characterized in that** the motor shaft (19) of the drive motor (5) is arranged axially parallel or coaxial with the axis (18) of the bevel pinion (8).

5. A stone head according to any one of claims 2 to 4, **characterized in that** a planetary gear (6) arranged within the carrying arm (1) comprises coaxial input and output shafts (7).

6. A stone head according to any one of claims 2 to 5, **characterized in that** a planetary gear arranged to follow the bevel-gear wheel (14) comprises a planet carrier (21) connected in a rotationally fast manner with the output shaft (15) for the cutting heads (2), and that the bevel-gear wheel (14) is coupled in a rotationally fast manner with a sun wheel (20) for the planet wheels, which is designed as a sleeve or bush, said bevel-gear wheel (14), said sun wheel (20) and the axis of said output shaft (15) being coaxially arranged.

7. A stone head according to any one of claims 1 to 6, **characterized in that** the bevel pinion (8) is sealingly mounted in the carrying arm (1) on the side facing the drive motor (5).

8. A stone head according to claim 7, **characterized in that** the bearing (10) of the bevel pinion (8), that faces the drive motor (5) is equipped with a grease lubrication or dry lubrication, and that the bearing (13) that faces away from the drive motor (5) is lubricated by spray oil from the housing (12) containing the bevel gearing.

9. A stone head according to any one of claims 1 to 8, **characterized in that** the input shaft (15) for the cutting heads (2) is supported in the side walls of the housing (12) containing the bevel gearing.

## Revendications

1. Tête d'excavation de roches destinée à être montée sur des bras de support d'engins de travail, par exemple des bras d'excavateur (1), avec un moteur d'entraînement (5) disposé sur le bras de support pour l'entraînement de tambours ou de disques de fraisage ou de têtes de havage (2) amovibles et avec un engrenage disposé entre le moteur d'entraînement (5) et un arbre de sortie (15) pour les têtes de havage, l'engrenage comprenant un étage de roues coniques avec un pignon conique (8) dont l'axe (18) est sensiblement parallèle ou coaxial à l'axe du bras d'excavateur (1) et avec une roue conique (14), et du lubrifiant étant amené à l'engrenage à partir d'un réservoir de lubrifiant alors que les têtes d'excavation de roches se trouvent dans une position quelconque, **caractérisée en ce que** l'on peut monter au choix des têtes de havage (2, 2') de diamètre différent, **en ce que** la roue conique (14) est disposée de manière coaxiale à l'axe d'entraînement des têtes de havage (2) et en que ce qu'un engrenage réducteur est monté au choix entre le moteur d'entraînement (5) et le pignon conique (8) ou entre la roue conique (14) et l'arbre de sortie (15) pour les têtes de havage (2).

2. Tête d'excavation de roches selon la revendication 1, **caractérisée en ce que** l'engrenage réducteur est conçu comme un engrenage épicycloïdal, un engrenage à roues planétaires ou un engrenage à roues droites.

3. Tête d'excavation de roches selon la revendication 1 ou 2, **caractérisée en ce que** l'engrenage réducteur est disposé, pour les têtes de havage (2) de petit diamètre, entre le moteur d'entraînement (5) et le pignon conique (8), et pour les têtes de havage de plus grand diamètre, entre la roue conique (14) et l'arbre de sortie (15) pour les têtes de havage (2).

4. Tête d'excavation de roches selon l'une des revendications 1, 2 ou 3, **caractérisée en ce que** l'arbre (19) du moteur d'entraînement (5) est parallèle ou coaxial à l'axe (18) du pignon conique (8).

5. Tête d'excavation de roches selon l'une des revendications 2 à 4, **caractérisée en ce qu'**un engrenage épicycloïdal (6) disposé dans le bras de support (1) présente des arbres d'entraînement et de sortie (7).

6. Tête d'excavation de roches selon l'une des revendications 2 à 5, **caractérisée en ce qu'**un engrenage épicycloïdal monté en aval que la roue conique (14) possède un support de roue planétaire (21) relié de manière solidaire en rotation avec l'arbre de sortie (15) pour les têtes de havage (2) et **en ce que** la roue conique (14) est couplée de manière solitaire en rotation avec une roue solaire (20) pour les roues planétaires, conformée comme un manchon ou une douille, la roue conique (14), la roue solaire (20) et l'axe de l'arbre de sortie (15) étant coaxiaux.

7. Tête d'excavation de roches selon l'une des revendications 1 à 6, **caractérisée en ce que** le pignon conique (8) est supporté de manière étanche dans le bras de support (1) sur le côté tourné vers le moteur d'entraînement (5).

8. Tête d'excavation de roches selon la revendication 7, **caractérisée en ce que** le palier (10) du pignon conique (8) tourné vers le moteur d'entraînement (5) est pourvu d'une lubrification par graissage ou à sec et **en ce que** le palier (13) orienté à l'opposé du moteur d'entraînement (5) est lubrifié par pulvérisation d'huile à partir du carter (12) contenant l'étage de roues coniques.

9. Tête d'excavation de roches selon l'une ou l'ensemble des revendications 1 à 8, **caractérisée en ce que** l'arbre de sortie (15) pour les roues de havage (2) est supporté dans les parois latérales du carter (12) contenant l'étage de roues coniques.
